# EUROPÄISCHE PATENTSCHRIFT

(11) **EP 0 968 947 B1**
(45) Veröffentlichungstag und Bekanntmachung des Hinweises auf die Patenterteilung: **06.11.2002**
(21) Anmeldenummer: 99111010.7
(22) Anmeldetag: 10.06.1999
(51) Int. Cl.: B65H 31/30

(54) **Vorrichtung zum Stapeln von flächigen Gegenständen**
Device for stacking flat articles
Dispositif pour empiler des articles plats

(30) Priorität: 03.07.1998 CH 142998
(43) Veröffentlichungstag der Anmeldung: 05.01.2000
(73) Patentinhaber: Ferag AG, 8340 Hinwil (CH)
(72) Erfinder: De Vlaam, Henk, 1312 ET Almere (NL)
(74) Vertreter: Patentanwälte Schaad, Balass, Menzl & Partner AG

(56) Entgegenhaltungen:
- EP-A- 0 562 220
- DE-A- 2 747 799
- US-A- 3 980 183
- US-A- 4 565 130
- US-A- 5 445 053

## Beschreibung

Die vorliegende Erfindung betrifft eine Vorrichtung zum Stapeln von flächigen Gegenständen, insbesondere Druckereiprodukten, wie Zeitungen, Zeitschriften und dergleichen, gemäss dem Oberbegriff des Anspruchs 1.

Vorrichtungen zum Stapeln von flächigen Gegenständen sind in unterschiedlichsten Ausbildungsformen allgemein bekannt. Vielmals weisen sie einen Stapelschacht auf, in welchen entweder eine Zuführeinrichtung zum Einführen der zu stapelnden Gegenstände direkt mündet oder oberhalb welchem eine Vorstapeleinrichtung vorgesehen ist, in welcher aus zugeführten Gegenständen ein Vorstapel gebildet wird, welcher dann beispielsweise durch Öffnen eines Zwischenbodens in den Stapelschacht abgegeben wird. Der Boden des Stapelschachts ist üblicherweise durch eine Platte oder parallele Tragschienen gebildet. Zum Hinausfördern des gebildeten Stapels aus dem Stapelschacht wird vielmals ein Ausstosselement vorgesehen, das in Ausstossrichtung gesehen, an der hinteren Seite des Stapels zur Anlage kommt und durch den Stapelschacht hindurch bewegbar ist. Dabei schiebt es den Stapel mit dem untersten Produkt auf dem Schachtboden gleitend aus dem Stapelschacht.

In der US-A-4,565,130 ist eine Stapelvorrichtung dieser Art offenbart. Weiter offenbart diese Druckschrift eine Einrichtung zum Aufbereiten und Ablegen jeweils eines Deckblattes auf jeden erzeugten Stapel von Gegenständen. Diese weist einen Deckblattförderer auf, der seitlich in den Stapelschacht bei dessen oberem Ende mündet. Die Deckblätter werden im Deckblattförderer in einem Führungsspalt mittels angetriebenen Rollenpaaren und Druckluftströmen gefördert. Es ist erwähnt, dass - falls das Deckblatt unterhalb den zu bildenden Stapel zu liegen kommen soll - die Einrichtung derart ausgebildet werden kann, dass der Auslass in den Stapelschacht bei dessen unterem Ende mündet.

Es ist deshalb eine Aufgabe der vorliegenden Erfindung, eine im Aufbau einfache, gattungsgemässe Vorrichtung zu schaffen.

Diese Aufgabe wird mit einer Vorrichtung gelöst, die die Merkmale des Anspruchs 1 aufweist.

Es wird gleichzeitig mit dem Ausstossen eines Stapels aus dem Stapelschacht ein Unterbogen in den Stapelschacht eingezogen, welcher auf den Schachtboden zu liegen kommt. Der in der Vorrichtung gebildete Stapel kommt dann nicht mehr unmittelbar auf den Schachtboden, sondern auf den Unterbogen zu liegen. Eine schonende Behandlung der Gegenstände beim Ausstossen oder Hinausfördern aus dem Stapelschacht und beim Weiterfördern ist damit gewährleistet.

Weiter kann dem Stapel eine Information mitgegeben werden.

Beim Unterbogen kann es sich um einen Schutzbogen, ein - oder mehr als ein - gegebenenfalls mit Informationen versehenes Deckblatt oder dergleichen handeln.

Bevorzugte Ausbildungsformen der erfindungsgemässen Vorrichtung sind in den abhängigen Ansprüchen angegeben.

Die Vorrichtung wird anhand eines in der Zeichnung dargestellten Ausführungsbeispiels näher erläutert. Es zeigen rein schematisch:
- Fig. 1: in Ansicht einen Stapelschacht einer Stapelvorrichtung, ein sich in Bereitschaftsstellung befindendes Ausstosselement und eine Einführeinrichtung zum Einführen eines Blattes in den Stapelschacht beim Ausstossen des Stapels aus diesem;
- Fig. 2: in gleicher Darstellung wie Fig. 1 den dort gezeigten Teil der Stapelvorrichtung nach dem Ausstossen eines Stapels aus dem Stapelschacht und mit einem in den Stapelschacht hineingezogenen Deckblatt;
- Fig. 3: in Draufsicht den in den Fig. 1 und 2 gezeigten Teil der Stapelvorrichtung;
- Fig. 4: gegenüber Fig. 1 vergrössert einen dort mit dem Pfeil IV bezeichneten Teil der Stapelvorrichtung mit sich in Ausgangsstellung befindlichem Ausstosselement und einem daran angeordneten Mitnahmeorgan vor der Aufnahme eines Deckblattes;
- Fig. 5: in gleicher Darstellung wie in Fig. 4 den dort gezeigten Teil der Vorrichtung bei der Aufnahme eines Deckblattes; und
- Fig. 6: in Ansicht einen Teil der Stapelvorrichtung mit einer Deckblattspeiseeinrichtung.

Die Fig. 1 bis 3 zeigen einen durch in vertikaler Richtung verlaufende Winkelprofile 10 begrenzten Stapelschacht 12 einer Stapelvorrichtung zum Bilden von Stapeln aus zugeführten flächigen Erzeugnissen 14, im vorliegenden Fall Druckereiprodukten. Oberhalb des Stapelschachtes 12 ist ein Vorstapelraum 16 angeordnet, der unten von Schieberplatten 18 begrenzt ist. Wie mit dem Pfeil 19 symbolisch angedeutet, werden jeweils eine bestimmte Anzahl Erzeugnisse 14 mittels einer nicht gezeigten Fördereinrichtung, beispielsweise eines Bandförderers, in den Vorstapelraum 16 eingeführt, wo auf den in den Vorstapelraum 16 eingeschobenen Schieberplatten 18 ein Vorstapel 20 gebildet wird. Sobald dieser gebildet ist, werden in bekannter Art und Weise die Schieberplatten 18 aus dem Vorstapelraum 16 hinausgezogen, wodurch der Vorstapel 20 in den Stapelschacht 12 abgegeben wird. Soll der Stapel 22 im Stapelschacht 12 aus zwei oder mehr Vorstapeln gebildet werden, wobei die Falze 14' der Erzeugnisse 14 innerhalb jedes Vorstapels 20 gleichgerichtet, aber von Vorstapel zu Vorstapel 20 wechselseitig angeordnet sind, können zum Beispiel in bekannter Art und Weise der Vorstapelraum 16 mit den Schieberplatten 18 und der Stapelschacht 12 relativ zueinander um eine vertikale Zentrumsachse drehbar sein.

Der Stapelschacht 12 ist unten durch einen Schachtboden 24 begrenzt, der von in einer Ausstossrichtung A verlaufenden parallelen und voneinander beabstandeten Tragschienen 26 gebildet ist. Im Stapelschacht 12 liegt ein Deckblatt 28 auf dem Schachtboden 24 auf. Der Stapel 22 seinerseits liegt auf dem Deckblatt 28 (Fig. 1).

Um ein Ausstossen des Stapels 22 aus dem Stapelschacht 12 zu ermöglichen, sind die in Ausstossrichtung A stromabwärts gelegenen Winkelprofile 10 in Richtung rechtwinklig zur Ausstossrichtung A bewegbar angeordnet. Zum Ausstossen des Stapels 22 zusammen mit dem Deckblatt 28 aus dem Stapelschacht 12, ist ein profilförmiges Ausstosselement 30 vorhanden, das sich in Fig. 1 in Bereitschaftsstellung 32 befindet. Dabei ist es, wie auch Fig. 3 zeigt, mittig zwischen den stromaufwärts gelegenen Winkelprofilen 10 angeordnet und tangiert den von diesen begrenzten, in der Grundfläche rechteckigen Raum. Das Ausstosselement 30 ist mittels eines allgemein bekannten Antriebs, ausgehend von der Bereitschaftsstellung 32 in Ausstossrichtung A durch den Stapelschacht 12 hindurch und entlang der strichpunktierten Bewegungsbahn 34 aussen um den Stapelschacht 12 herum wieder in die Bereitschaftsstellung 32 zurückbewegbar. Um die sichere Mitnahme des Deckblatts 28 beim Ausstossen zu gewährleisten, steht vom Ausstosselement 30 eine Zunge 30' in den Freiraum zwischen Tragschienen 26 vor (Fig. 4). Für die Bewegung rechtwinklig zur Ausstossrichtung A des Ausstosselements 30 sind entweder die Tragschienen 26 unterbrochen oder weisen diese das Hindurchbewegen der Zunge 30' ermöglichende Nuten auf. Der Antrieb kann beispielsweise eine rechtwinklig zur Ausstossrichtung A verlaufende Stange aufweisen, an deren freiem Ende das Ausstosselement befestigt ist und die an einen in und entgegen der Ausstossrichtung A antreibbaren Schlitten in ihrer Längsrichtung verschiebbar gelagert ist.

Weiter weist die Stapelvorrichtung eine Einrichtung 36 zum Einführen jeweils eines Deckblatts 28 in den Stapelschacht 12 auf, die in den Fig. 4 und 5 vergrössert gezeigt ist. Am Ausstosselement 30 ist ein Träger 38 befestigt, der von jenem entgegen der Ausstossrichtung A absteht. Im freien Endbereich des Trägers 38 ist an diesem ein als zugespitzter Mitnahmestift 40 ausgebildetes Mitnahmeorgan 42 angeordnet. Zwischen dem nach unten zeigenden Mitnahmestift 40 und dem Ausstosselement 30 ist an einem am Träger 38 befestigten Schild 44 ein zweiarmiger Abstreifhebel 46 schwenkbar gelagert. Dieser bildet mit seinem mitnahmestiftseitigen Endbereich ein Abstreifelement 46', das dazu bestimmt ist, ein auf den Mitnahmestift 40 aufgespiesstes Deckblatt 28 ab dem Mitnahmestift 40 abzustreifen. Zu diesem Zweck ist der Abstreifhebel 46 im dem Mitnahmestift 40 zugewandten Endbereich gabelförmig ausgebildet und umgreift den Mitnahmestift 40.

Sowohl zwischen dem Mitnahmestift 40 und dem Schild 44 sowie zwischen diesem und dem Ausstosselement 30 ist am Träger 38 je ein Permanentmagnet 48 angeordnet. Dadurch ist der magnetisch leitende Abstreifhebel 46 bistabil, entweder in der in der Fig. 4 gezeigten Abstreifstellung oder in der in der Fig. 5 gezeigten Aufnahmestellung stabil gehalten.

Bei sich in Bereitschaftsstellung 32 befindlichem Ausstosselement 30 befindet sich der Mitnahmestift 40 in Ausstossrichtung A gesehen vor dem Anfang der Tragschienen 26.

Weiter weist die Einführeinrichtung 36, wie dies aus der Zusammenschau der Fig. 1, 4 und 5 hervorgeht, ein Auflageblech 50 für jeweils ein Deckblatt 28 auf. Jenes ist an seinem in Ausstossrichtung A gesehen stromaufwärts gelegenen Ende um eine Horizontalachse 52 schwenkbar gelagert, dierechtwinklig zur Ausstossrichtung A verläuft. Das Auflageblech 50 ist aus einer in der Fig. 1 strichpunktiert und in der Fig. 4 mit ausgezogenen Linien dargestellten abgesenkten Ruhelage, zum Aufspiessen eines auf ihm aufliegenden Deckblatts 28 auf den Mitnahmestift 40, mittels eines über ein Zylinderkolbenaggregat betätigten Hebeelements 54 in eine in der Fig. 1 und 5 mit ausgezogenen Linien dargestellte Aufspiesslage anhebbar, in welcher der Mitnahmestift 40 eine entsprechende Ausnehmung 56 im Auflageblech 50 durchgreift. Diese Ausnehmung 56 ist durch zungenartige Vorsprünge 58 des Auflageblechs 50 begrenzt, welche zum Anheben des Auflageblechs mit einer Schulter 60 des Hebelements 54 zusammenwirken. Weiter sind die Vorsprünge 58 derart ausgebildet, dass sie zwischen zwei benachbarte Tragschienen 26 hindurch bewegt werden können. Zwischen den Schultern 60 weist das Hebeelement 54 einen Kopf 62 auf, der dazu bestimmt ist, beim Anheben des Auflageblechs 50 in die Aufspiesslage den Abstreifhebel 46 in Aufnahmestellung zu verschwenken, wie Fig. 5 zeigt.

Der Abstreifhebel 46 weist an seinem vom Mitnahmestift 40 entfernten Ende einen Betätigungsschuh 64 auf, der in Aufnahmestellung des Abstreifhebels 46 in den Raum zwischen die beiden genannten Tragschienen 26 eingreift.

Weiter weist die Einführeinrichtung 36 einen Anschlag 66 auf, der beim freien Ende des Auflageblechs 50 ortsfest angeordnet ist und bei sich in Ruhelage befindlichem Auflageblech 50 über dieses vorsteht und als Anschlag für die vorauslaufende Kante des jeweils in Ausstossrichtung A auf das Auflageblech 50 aufgeschobene Deckblatts 28 dient.

Fig. 2 zeigt ebenfalls die in der Fig. 1 dargestellten Teile der Stapelvorrichtung, wobei nun aber das Ausstosselement 30 ausgehend von der in der Fig. 1 gezeigten Bereitschaftsstellung 32 durch den Stapelschacht 12 hindurch in Ausstossrichtung A in eine Ausstossstellung bewegt worden ist, in der sich das Ausstosselement 30 ausserhalb des Stapelschachtes 12 und der Mitnahmestift 40 sich noch im Innern des Stapelschachtes bei dessen stromabwärts gelegenem Ende befindet. Dieser Stellung des Ausstosselements 30 ist ein zum Zusammenwirken mit dem Betätigungsschuh 64 bestimmtes Betätigungselement 68 zugeordnet. Dieses ist mittels eines weiteren, nicht gezeigten Zylinderkolbenaggregats aus einer unterhalb der Tragschienen 26 angeordneten Ruhelage zwischen die Tragschienen 26 hindurch in eine obere, in der Fig. 2 gezeigte Betätigungslage anhebbar, in welcher es zum Abstreifen des betreffenden Deckblatts 28 den Abstreifhebel 46 aus der Aufnahmestellung in die Abstreifstellung schwenkt.

Der Einführeinrichtung 36 ist eine Deckblattspeiseeinrichtung 74 vorgeschaltet, wie dies in der Fig. 6 gezeigt ist. Diese weist ein fahrbares Chassis 70 auf, das an das Maschinengestell 72 der Stapelvorrichtung anstellbar und an diesem befestigbar ist. Am Chassis 70 ist eine Lageranordnung 76 zum drehbaren Lagern einer Vorratsrolle 78 angeordnet. Die zur Vorratsrolle 78 aufgewickelte Materialbahn 80, es handelt sich dabei beispielsweise um Kraftpapier oder eine Kunststoffolie, verläuft von der Vorratsrolle 78 um eine Umlenkwalze 82 und von dieser in vertikaler Richtung gegen oben zu einer Fördereinrichtung 84. Diese weist in Richtung der Materialbahn 80 von der Vorratsrolle her gesehen, ein erstes Förderwalzenpaar 86, eine Umlenkwalze 88 mit zwei mit dieser zusammenwirkenden Andrückwalzen 90 sowie ein zweites Förderwalzenpaar 92 auf. Um die Umlenkwalze 88 wird die Materialbahn 80 zwischen den beiden Andrückwalzen 90 in Richtung auf das Auflageblech 50 der Einführeinrichtung 36 zu um 90° umgelenkt. Sowohl die beiden Förderwalzenpaare 86, 92 als auch die Umlenkwalze 88 sind über eine Antriebskette 94 mit einem im Start-Stopp-Betrieb betriebenen Antriebsmotor 96 verbunden. Zwischen dem ersten Förderwalzenpaar 86 und der Umlenkwalze 88 ist eine Trenneinrichtung 98 zum jeweiligen Abtrennen eines, ein Deckblatt 28 bildenden Abschnitts, ab der Materialbahn 80 angeordnet. Die Trenneinrichtung 98 weist bezüglich der Materialbahn 80 auf der einen Seite ein mittels eines Zylinder-Kolbenaggregats 100 betätigbares Schneidmesser 102 und auf der anderen Seite eine von einem ortsfesten Profil gebildete Schneidekante 104 auf.

Die Funktionsweise der Deckblattspeiseeinrichtung 74 ist wie folgt. Wurde jeweils ein Deckblatt 28 ab dem Auflageblech 50 in den Stapelschacht 12 hineingezogen, wird der Antriebsmotor 96 in Betrieb gesetzt. Dabei wird einerseits ein vorgängig von der Materialbahn 80 abgetrennter, das nächstfolgende Deckblatt 28 bildender Abschnitt, mittels der Umlenkwalze 88 und dem zweiten Förderwalzenpaar 92 auf das Auflageblech 50 aufgeschoben, bis das Deckblatt 28 mit seiner vorauslaufenden Kante am Anschlag 66 anliegt, und andererseits bei zurückgezogenem Schneidmesser 102 die Materialbahn um die Länge eines Deckblatts 28 weitergefördert, wobei diese mit ihrer vorauslaufenden Kante in der von der Umlenkwalze 88 und der stromaufwärts gelegenen Andrückwalze 90 gebildeten Förderspalt einläuft und mittels eines nicht gezeigten Leitblechs zwischen die Umlenkwalze 88 und die stromabwärts gelegene Andrückwalze 90 eingeführt und von nicht gezeigten Leitelementen ebenfalls zwischen das zweite Förderwalzenpaar 92 geführt wird. Nach dem Stillsetzen des Antriebsmotors 96 wird der Schneidmesser 102 mittels des Zylinder-Kolbenaggregats 100 zum Durchtrennen der Materialbahn 80 unter Zusammenwirken mit der Schneidekante 104 in die in der Fig. 6 gezeigte Schneidstellung vorgezogen und dann wieder zurückgezogen.

Wie in Fig. 1 mit den Pfeilen 106 angedeutet, kann der Deckblattspeiseeinrichtung eine Beschriftungsstation zugeordnet sein, um auf dem jeweiligen Deckblatt 28 auf der oberen oder unteren Seite eine Beschriftung anzubringen.

Die Funktionsweise der Stapelvorrichtung wird nun anhand der Fig. 1 bis 5 näher beschrieben. Wie Fig. 4 zeigt, hat die Deckblattspeiseeinrichtung 74 ein Deckblatt 28, auf das in Ruhelage abgesenkte Auflageblech 50 gefördert. Das Deckblatt 28 ist durch Anliegen am Anschlag 66 positioniert. Das Ausstosselement 30 befindet sich in Bereitschaftsstellung 32. Durch Ansteuern des in Fig. 4 gezeigten Zylinder-Kolbenaggregats wird das Hebelement 54 in Richtung gegen oben bewegt. Dabei wird einerseits das Auflageblech 50 in Richtung gegen oben verschwenkt, wodurch das daraufliegende Deckblatt 28 auf dem Mitnahmestift 40 aufgespiesst wird und andererseits der Abstreifhebel 46 in die Aufnahmestellung verschwenkt, wie dies Fig. 5 zeigt. Anschliessend wird durch teilweises Absenken des Hebeelements 54 das Auflageblech 50 in die in der Fig. 1 mit ausgezogenen Linien gezeigte Horizontalposition verbracht, in welcher es mit dem Schachtboden 24 fluchtet. Infolge eines am Mitnahmestift 40 angeformten Gewindes oder an diesem angeformten Stufen ist das Deckblatt 28 aufgespiesst gehalten, wie dies in Fig. 1 strichpunktiert angedeutet ist.

Ausgehend von der Bereitschaftsstellung 32 wird nun das Ausstosselement 30 in Ausstossrichtung A durch den Stapelschacht 12 hindurch in die in der Fig. 2 gezeigte Ausstossstellung bewegt. Dabei wird einerseits das Deckblatt 28 mit dem darauf angeordneten Stapel 22 aus dem Stapelschacht 12 hinausgestossen und andererseits gleichzeitig ein neues Deckblatt 28 gleitend auf dem Schachtboden 24 in den Stapelschacht 12 hineingezogen. Dann wird das Betätigungselement 68 kurzzeitig angehoben, um durch Einwirken auf den Betätigungsschuh 64 den Abstreifhebel 46 in Abstreifstellung zu verschwenken. Dabei wird das Deckblatt 28 ab dem Mitnahmestift 40 gestreift und kommt vollständig auf dem Schachtboden 24 zur Anlage. Nun wird das Ausstosselement 30 um den Stapelschacht 12 herum, wie dies in der Fig. 3 anhand der strichpunktiert gezeigten Bewegungsbahn 34 angedeutet ist, in die Bereitschaftsstellung 32 zurückbewegt. Während im Stapelschacht 12 ein neuer Stapel 22 auf das sich dort befindliche Deckblatt 28 abgelegt wird, wird das auf das inzwischen vollständig abgesenkte Auflageblech 50 aufgeschobene nächste Deckblatt 28 (siehe Fig. 2) auf den Mitnahmestift 40 aufgespiesst.

Selbstverständlich ist es auch denkbar, anstelle des angetriebenen Betätigungselements 68 eine ortsfeste Kulisse vorzusehen, auf welche zum Verschwenken des Abstreifhebels 46 der Betätigungsschuh 64 gegen Ende eines Ausstosses aufläuft.

Es ist auch möglich, den Aufnahmestift 40 bezüglich des Trägers 38 beweglich anzuordnen, um ein Deckblatt 28 aufzuspiessen bzw. dieses abzustreifen.

Es ist auch denkbar, anstelle eines Mitnahmestiftes 40 als Mitnahmeorgan 42 eine mit dem Ausstosselement 30 mitbewegte Saugkopfanordnung vorzusehen.

Grundsätzlich ist es auch denkbar, beispielsweise mittels Förderrollenpaaren das Deckblatt 28 auf dem Schachtboden 24 gleitend in den Stapelschacht 12 einzuführen.

Die Bewegungsbahn des Ausstosselements kann unterschiedliche Formen aufweisen. Insbesondere ist es denkbar, dass das Ausstosselement auch durch den Stapelschacht hindurch in die Bereitschaftsstellung zurückbewegt wird; dabei ist sicherzustellen, dass das Deckblatt bzw. der Unterbogen unberührt bleibt.

## Patentansprüche

1. Vorrichtung zum Stapeln von flächigen Gegenständen, insbesondere Druckereiprodukten wie Zeitungen, Zeitschriften und dergleichen, mit einem Stapelschacht (12), einer Einrichtung (36) zum seitlichen Einführen eines Unterbogens (28) in den unteren Endbereich des Stapelschachtes (12), derart, dass der Unterbogen auf den Schachtboden (24) zu liegen kommt, und einem zum Ausstossen des Unterbogens (28) zusammen mit einem auf diesem angeordneten Stapel (22) von Gegenständen (14) aus dem Stapelschacht (12) von einer, in Ausstossrichtung (A) gesehen, stromaufwärts des Stapelschachtes (12) gelegenen Bereitschaftsstellung (32) durch den Stapelschacht (12) in Ausstossrichtung (A) hindurchbewegbaren Ausstosselement (30), **dadurch gekennzeichnet, dass** die Einführeinrichtung (36) ein am Ausstosselement (30) angeordnetes Mitnahmeorgan (42) aufweist, das dazu bestimmt ist, in Bereitschaftsstellung (32) des Ausstosselements (30) jeweils einen Unterbogen (28) aufzunehmen und beim Ausstossen eines Stapels (22) aus dem Stapelschacht (12) den erfassten Unterbogen (28) in den Stapelschacht (12) hineinzuziehen.

2. Vorrichtung nach Anspruch 1, **dadurch gekennzeichnet, dass** das Mitnahmeorgan (42) einen am Ausstosselement (30) angeordneten, nadelartigen, in Richtung gegen unten zeigenden Mitnahmestift (40) aufweist, der dazu bestimmt ist, einen auf ihn aufgespiessten Unterbogen (28) in den Stapelschacht (12) hineinzuziehen.

3. Vorrichtung nach Anspruch 2, **gekennzeichnet durch** eine in Ausstossrichtung (A) gesehen stromaufwärts des Stapelschachtes (12) angeordnete, vorzugsweise um eine horizontale Achse (52) schwenkbar gelagerte Auflage (50) für jeweils einen Unterbogen (28), die zum Aufspiessen dieses Unterbogens (28) auf den Mitnahmestift (40), bei sich in Bereitschaftsstellung (32) befindendem Ausstosselelment (30), aus einer Ruhelage unterhalb des Mitnahmestifts (40) in eine Aufspiesslage anhebbar ist.

4. Vorrichtung nach Anspruch 2 oder 3, **gekennzeichnet durch** ein am Ausstosselement (30) angeordnetes Abstreifelement (46') und einem Betätigungsorgan (68) für das Abstreifelement (46'), das dazu bestimmt ist, beim stromabwärtsgelegenen Ende des Stapelschachts (12) das Abstreifelement (46') zu betätigen um den Unterbogen (28) ab dem Mitnahmestift (40) abzustreifen.

5. Vorrichtung nach Anspruch 4, **dadurch gekennzeichnet, dass** das Abstreifelement (46') einen am Ausstosselement (30) vorzugsweise bistabil gelagerten Abstreifhebel (46) aufweist, der mittels des Betätigungsorgans (68) in eine Abstreifstellung und vorzugsweise mittels eines Hebeantriebs (54) für die Auflage (50) in Ruhestellung verschwenkbar ist.

6. Vorrichtung nach einem der Ansprüche 1 bis 5, **gekennzeichnet durch** eine Unterbogenspeiseeinrichtung (74) mit einer Lageranordnung (76) für eine Vorratsrolle (78), einer Trenneinrichtung (98) zum Abtrennen von jeweils einem einen Unterbogen (28) bildenden Abschnitt von einer ab der Vorratsrolle (78) abgezogenen Materialbahn (80) und einer Fördereinrichtung (84) zum Abziehen der Materialbahn (80) ab der Vorratsrolle (78) und Fördern des Abschnitts zur Einführeinrichtung (36).

7. Vorrichtung nach einem der Ansprüche 1 bis 6, **gekennzeichnet durch** eine Antriebseinrichtung zum Bewegen des Ausstosselements (30) aus der Bereitschaftsstellung (32) **durch** den Stapelschacht (12) hindurch und um diesen herum zurück in die Bereitschaftsstellung (32).

## Claims

1. Apparatus for stacking flat articles, in particular printed products such as newspapers, magazines and the like, with a stacking chute (12), a device (36) for lateral insertion of a bottom sheet (28) into the bottom end region of the stacking chute (12) so that the bottom sheet comes to lie on the stacking chute bottom (24), and an ejector element (30) traversable through the stacking chute (12) in ejection direction (A) from a standby position (32) upstream of the stacking chute (12) viewed in the ejection direction (A), for ejecting from the stacking chute (12) the bottom sheet (28) together with a stack (22) of articles (14) arranged thereon, **characterized in that** the insertion device (36) has a catch (42) arranged on the ejector element (30), intended to pick up a single bottom sheet (28) in the standby position (32) of the ejector element (30) and to draw the seized bottom sheet (28) into the stacking chute (12) upon ejection of a stack (22) from the stacking chute (12).

2. Apparatus according to Claim 1, **characterized in that** the catch (42) has a needle-like, downwards pointing spike (40) arranged on the ejector element (30), intended to draw a bottom sheet (28) impaled thereon into the stacking chute (12).

3. Apparatus according to Claim 2, **characterized by** a rest (50) for a single bottom sheet (28), arranged upstream of the stacking chute (12) viewed in the ejection direction (A), preferably mounted tiltably about a horizontal axis (52), and raisable from an inactive position underneath the catch spike (40) into an impaling position for impalement of the said bottom sheet (28) on the catch spike (40) when the ejector element (30) is in the standby position (32).

4. Apparatus according to Claim 2 or Claim 3, **characterized by** a stripper element (46') arranged on the ejector element (30) and an actuator (68) for the stripper element (46'), intended to actuate the stripper element (46') at the downstream end of the stacking chute (12) in order to strip the bottom sheet (28) from the catch spike (40).

5. Apparatus according to Claim 4, **characterized in that** the stripper element (46') has a stripping lever (46) mounted preferably bistably on the ejector element (30) and rockable by means of the actuator (68) into a stripping position and preferably by means of a lift drive (54) for the rest (50) into an at-rest position.

6. Apparatus according to any one of Claims 1 to 5, **characterized by** a bottom-sheet feed device (74) with a mounting arrangement (76) for a supply reel (78), a separating device (98) for separating off individual segments each forming a bottom sheet (28) from a material web (80) withdrawn from the supply reel (78) and a conveyor device (84) for withdrawing the material web (80) from the supply reel (78) and conveying the segment to the insertion device (36).

7. Apparatus according to any one of Claims 1 to 6, **characterized by** a drive device for shifting the ejector element (30) from the standby position (32) through the stacking chute (12), around the latter, and back to the standby position (32).

## Revendications

1. Dispositif pour empiler des articles plats, en particulier des produits imprimés tels que des journaux, des périodiques et similaires, comprenant un conduit d'empilage (12), un dispositif (36) pour l'insertion latérale d'une feuille inférieure (28) dans la partie d'extrémité inférieure du conduit d'empilage (12), de telle sorte que la feuille inférieure vienne reposer sur le fond du conduit (24), et un élément d'expulsion (30) déplaçable d'avant en arrière dans la direction d'expulsion (A) pour expulser la feuille inférieure (28) conjointement avec une pile (22) d'articles (14) disposés sur celle-ci hors du conduit d'empilage (12) depuis une position disponible (32), vue dans la direction d'expulsion (A), en amont du conduit d'empilage (12) à travers le conduit d'empilage (12), **caractérisé en ce que** le dispositif d'insertion (36) présente un organe d'entraînement (42) disposé sur l'élément d'expulsion (30), lequel est prévu, dans la position disponible (32) de l'élément d'expulsion (30), à chaque fois pour recevoir une feuille inférieure (28), et lors de l'expulsion d'une pile (22) hors du conduit d'empilage (12), pour tirer vers l'intérieur dans le conduit d'empilage (12) la feuille inférieure (28) saisie.

2. Dispositif selon la revendication 1, **caractérisé en ce que** l'organe d'entraînement (42) présente une pointe d'entraînement (40) disposée sur l'élément d'expulsion (30), en forme d'aiguille, pointée vers le bas, qui est prévue pour tirer vers l'intérieur dans le conduit d'empilage (12) une feuille inférieure (28) piquée sur elle.

3. Dispositif selon la revendication 2, **caractérisé par** une base (50) de préférence montée pivotante autour d'un axe horizontal (52), disposée en amont du conduit d'empilage (12), vu dans la direction d'expulsion (A), pour une feuille inférieure respective (28), qui, pour piquer cette feuille inférieure (28) sur la pointe d'entraînement (40), lorsque l'élément d'expulsion (30) se trouve dans la position disponible (32), peut être soulevée d'une position de repos en dessous de la pointe d'entraînement (40) dans une position de piquage.

4. Dispositif selon la revendication 2 ou 3, **caractérisé par** un élément d'enlèvement (46') disposé sur l'élément d'expulsion (30) et un organe d'actionnement (68) pour l'élément d'enlèvement (46'), qui est prévu pour actionner l'élément d'enlèvement (46') lorsque l'extrémité du conduit d'empilage (12) est placée en amont, afin d'enlever la feuille inférieure (28) de la pointe d'entraînement (40).

5. Dispositif selon la revendication 4, **caractérisé en ce que** l'élément d'enlèvement (46') présente un levier d'enlèvement (46) monté de préférence de manière bistable sur l'élément d'expulsion (30), lequel peut pivoter au moyen de l'organe d'actionnement (68) dans une position d'enlèvement et dans la position de repos de préférence au moyen d'une commande de levage (54) pour la base (50).

6. Dispositif selon l'une quelconque des revendications 1 à 5, **caractérisé par** un dispositif d'alimentation d'une feuille inférieure (74) comprenant un agencement de palier (76) pour un rouleau de réserve (78), un dispositif de séparation (98) pour séparer à chaque fois une portion formant une feuille inférieure (28) d'une bande de matériau (80) tirée du rouleau de réserve (78) et un dispositif d'avance (84) pour tirer la bande de matériau (80) hors du rouleau de réserve (78) et acheminer la portion vers le dispositif d'insertion (36).

7. Dispositif selon l'une quelconque des revendications 1 à 6, **caractérisé par** un dispositif d'entraînement pour déplacer l'élément d'expulsion (30) hors de la position disponible (32) à travers le conduit d'empilage (12) et autour de celui-ci à nouveau dans la position disponible (32).
